# EUROPÄISCHE PATENTSCHRIFT

(11) **EP 0 110 150 B1**
(45) Veröffentlichungstag und Bekanntmachung des Hinweises auf die Patenterteilung: **15.10.1986**
(21) Anmeldenummer: 83110769.3
(22) Anmeldetag: 27.10.1983
(51) Int. Cl.: D01H 15/00

(54) **Düsenspinn-Vorrichtung**
Air jet spinning device
Dispositif de filature à tuyère

(30) Priorität: 29.10.1982 CH 6311/82
(43) Veröffentlichungstag der Anmeldung: 13.06.1984
(73) Patentinhaber: MASCHINENFABRIK RIETER AG, CH-8406 Winterthur (CH)
(72) Erfinder: Stalder, Herbert, Vord., CH-8483 Kollbrunn (CH); Briner, Emil, CH-8406 Winterthur (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

## Beschreibung

Die Erfindung bezieht sich auf eine Düsenspinn-Vorrichtung mit einer einem Lieferwalzenpaar anschließend angeordneten pneumatischen Dralldüse zur Übernahme eines von dem Lieferwalzenpaar abgelieferten unverspinnten Garnes, sowie mit einem der Dralldüse nachgeordneten Abgangswalzenpaar zur Übernahme des von der Dralldüse abgelieferten versponnenen Garnes.

Bei der Anwendung des Düsenspinn-Verfahrens und damit bei der Verwendung der Düsenspinn-Vorrichtung werden hohe Spinngeschwindigkeiten, d. h. Faserlaufgeschwindigkeiten bis zu 200m/min. erreicht. Das heißt, das Lieferwalzenpaar einerseits speist das unverspinnte Garn mit der vorgenannten Geschwindigkeit in die Dralldüse, welche andererseits das gesponnene Garn mit im wesentlichen derselben Geschwindigkeit weitergibt.

Aus der DE-B-27 22 319 ist eine Düsenspinn- Vorrichtung der genannten Art bekannt, bei welcher ein Garn mit den vorgenannten Geschwindigkeiten spinnbar ist.

Wie in anderen Spinnverfahren bricht auch im Düsenspinnverfahren gelegentlich das Garn, was durch eine nicht zur Erfindung gehörende Überwachungsautomatik festgestellt wird. In der Folge wird die Faserbandzufuhr von der Automatik unterbrochen.

Bei der aus der DE-B-27 22 319 bekannten Vorrichtung besteht der Nachteil, daß die Automatik zur Behebung eines solchen Fadenbruches nur sehr umständlich und damit teuer realisierbar ist. Dies, weil das mit der hohen Geschwindigkeit von der Dralldüse abgelieferte Garn mit einem beweglichen Saugelement an der Ausgangsmündung der Dralldüse abgenommen und zwischen automatisch voneinander trenn-und wieder schließbaren und dem Spinnvorgang entsprechend entfernt angeordneten Abgangswalzen geführt werden muß, um anschließend an eine Aufwindvorrichtung übergeben zu werden. Dieser Nachteil wirkt sich auch, wenn auch weniger, auf einen entsprechenden manuellen Vorgang aus.

Aus der GB-A-20 59 474 ist weiter eine Vorrichtung am Ende eines Faserstreckwerks bekannt, bei der ein Faserband durch eine Förderdüse transportiert und mit einem Führungsrohr in den Zwickelbereich zweier Abzugswalzen gegeben wird. Die Vorrichtung dient dazu, das gestreckte Band einer Drehtopf-Bandablage zuzuführen und damit eine ursprünglich manuell durchgeführte Tätigkeit zu automatisieren. Dem Faserband wird zwar in der Förderdüse eine gewisse Falschdrehung erteilt, um ihm mehr Festigkeit zu geben, doch erfolgt kein Spinnen, insbesondere kein Düsenspinnen.

Beim Düsenspinnen werden ganz andere Forderungen an eine pneumatische Förderung gestellt, als beim Fördern eines verglichen dazu feinen Garnes zwischen zwei Abzugswalzen an Ende eines Faserstreckwerks. Insbesondere müssen beim Düsenspinnen wohldefinierte Abluftbedingungen eingehalten werden.

Aufgabe der Erfindung ist es, eine die automatische Behebung von Fabenbrüchen in konstruktiv unaufwendiger Weise ermöglichende Düsenspinn-Vorrichtung der eingangs genannten Art anzugeben, bei der dem Abgangswalzenpaar das versponnene Garn mit im laufenden Betrieb aufrechterhaltener, ohne wesentliche Drosselung der Abluftströmung erfolgender pneumatischer Förderung mit hoher Geschwindigkeit überstellt wird.

Diese Aufgabe wird dadurch gelöst, daß der Dralldüse ein pneumatisches Führungsrohr angeschlossen ist, welches derart nahe an das Abgangswalzenpaar heranragt, daß das Garn in den konvergierenden Raum des Abgangswalzenpaares gefördert und dadurch vom Abgangswalzenpaar selbsttätig erfaßt wird, wobei der zwischen dem umlaufenden Mündungsrand des pneumatischen Führungsrohres und der zylindrischen Oberfläche des Abgangswalzenpaares sich ergebende Luftaustrittsquerschnitt im wesentlichen nicht kleiner ist als ein senkrecht zur Strömungsrichtung gemessener Mündungsquerschnitt des pneumatischen Führungsrohres.

Der genannte Luftaustrittsquerschnitt ist die kleinste Fläche zwischen dem Mündungsrand des pneumatischen Führungsrohres und den gegenüberliegenden zylindrischen Oberflächen des Abgangswalzenpaares.

Unter Mündungsquerschnitt wird der Innerquerschnitt des pneumatischen Führungsrohres im Bereich vor seiner Mündung verstanden.

Die Vorteile der Erfindung bestehen darin, daß einerseits die Selbsteinfädelung des Garnes in das Abgangswalzenpaar auf das Einfachste gelöst ist und andererseits im Falle einer Automation zur Behebung von Fadenbrüchen lediglich das einfachere überbringen des Garnes von den Abgangswalzen an die Aufspulvorrichtung mechanisiert werden muß.

Vorteilhafte Weiterbildungen sind in den abhängigen Ansprüchen aufgeführt.

Im folgenden wird die Erfindung anhand der Zeichnungen näher erläutert.

Es zeigt:
Fig. 1: Eine Düsenspinnvorrichtung in Kombination mit einem vorangehenden Zweizonen-Streckwerk, das Ganze in einer Abwärtsspinnrichtung, schematisch dargestellt.
Fig. 2: Die Kombination von Fig. 1, jedoch in Aufwärtsspinnrichtung dargestellt,
Fig. 3: die Düsenspinnvorrichtung von Fig. 1 oder 2, vergrößert und halbschematisch dargestellt,
Fig. 4 bis 9: je ein Detail der Düsenspinn- Vorrichtung von Fig. 3, in einer jeweils anderen Ausführungsart, im gleichen Maßstab dargestellt.

Eine Düsenspinnvorrichtung 1 umfaßt eine an ein Lieferwalzenpaar 2 anschließend angeordnete pneumatische Dralldüse 3 mit einem unmittelbar daran angeschlossenen pneumatischen Führungsrohr 4, welches gegen ein Abgangswalzenpaar 5 mündet.

Das pneumatische Führungsrohr führt einen Luftstrom unter normalen aerodynamischen Verhältnissen, d. h. ohne schroffe Querschnittsveränderungen und mit einer für pneumatische Förderrohre für Fasern üblichen Rauhigkeit.

Die Düsenspinnvorrichtung 1 ist einem Streckwerk 6 nachgeschaltet, zu welchem auch das Lieferwalzenpaar 2 gehört. Das Streckwerk 6 umfaßt außerdem ein mittleres Walzenpaar 7 mit Führungsriemchen 7.1 und 7.2, ein Eingangswalzenpaar 8, sowie einen zwischen dem Walzenpaar 7 und dem Walzenpaar 8 angeordneten zweiten Faserbandkondensor 9 und einen vor dem Eingangswalzenpaar 8 angeordneten ersten Faserbandkondensor 10. Das Streckwerk 6 übernimmt ein Faserband 11, welches in Pfeilrichtung in das Streckwerk einläuft, und zu einem vom Lieferwalzenpaar 2 abgelieferten und von der pneumatischen Dralldüse 3 selbsttätig übernommenen, noch unverspinnten Garn verstreckt wird. Unter Faserband 11 kann ein Streckenband oder eine oder mehrere zusammengefaßte Flyerlunten verstanden werden.

In der Dralldüse 3 wird dieses unverspinnte Garn zu einem fertigen, vom Abgangswalzenpaar 5 übernommenen Garn 12 versponnen. Das Garn 12 verläßt das Walzenpaar 5 in Pfeilrichtung und wird schließlich von einer Aufspulvorrichtung (nicht gezeigt) übernommen.

Anstelle des gezeigten Streckwerkes 6 kann auch ein anderes Streckwerk verwendet werden, welches in der Lage ist, ein unverspinntes Garn mit derselben Geschwindigkeit abzuliefern.

Die Dralldüse 3 ist an sich aus der DE-B-27 22 319 bekannt. Diese Dralldüse 3 ist zusätzlich zur Aufnahme einer an Führungsrohr 4 vorgesehenen Manschette 13. mit einer zylindrischen Fläche 14 und einen Anschlag 15 versehen. Das Fixieren des Führungsrohres 4 an der Dralldüse 3 kann mit einen die beiden Teile umfassenden Klemmring (nicht gezeigt) geschehen. Als Variante kann anstelle der zylindrischen Fläche 14 ein Gewinde (nicht gezeigt) zum Fixieren des Führungsrohres 4 an der Dralldüse 3 vorgesehen werden.

Das Führungsrohr 4 hat eine Innenwand 16, welche beim Anschluß 17 an dan Ausgangskanal C der Dralldüse 3 denselben Durchmesser aufweist wie der Ausgangskanal C.

Anstelle einer Zweiteilung können die Dralldüse 3 und das Führungsrohr 4 auch aus einem Stück (nicht gezeigt) hergestellt werden oder aber das Rohr 4 kann aus mehreren Teilen zusammengesetzt sein (nicht gezeigt).

Der austrittsseitige Mündungsrand 18 das Führungsrohres 4 ragt derart nahe an das Abgangswalzenpaar 5 heran, daß das Garn 12 in den konvergierenden Raum 19 des Abgangswalzenpaares 5 gefördert und dadurch von diesem erfaßt wird.

Der Luftaustrittsquerschnitt zwischen dem Mündungsrand 18 und der zylindrischen überfläche des Abgangswalzenpaares 5 darf im wesentlichen nicht kleiner sein als der senkrecht zur Strömungsrichtung gemessene, vorstehend definierte Mündungsquerschnitt. Diese Bedingung gilt für alle noch zu beschreibenden Varianten.

Um einen gleichmäßigen Luftaustrittsquerschnitt zu. erhalten, wird, wie in Fig. 4, 6, 7 und 8 gezeigt, der Mündungsrand 18.1, resp. 18.3, resp. 18.4 resp. 18.5 teilweise in den konvergierendem Raum 19 ragend der zylindrischen Oberfläche des Ausgangswalzenpaares 5 angepaßt gestaltet.

Die Fig. 5 bis 9 zeigen außerdem den Mündungsrand 18.2, resp. 18.3, resp. 18.4, resp. 18.5, resp. 18.6 im Fall eines zur Strömungsrichtung schräg gestellten Ausgangswalzenpaares 5.

In diesen Varianten wird die Kante 20 in Fig. 4 zur Kante 20.1, in Fig. 5 zur Kante 20.2, in Fig. 6 zur Kante 20.3, in Fig. 7 zur Kante 20.4, in Fig. 8 zur Kante 20.5 und in Fig. 9 zur Kante 20.6.

Die Anordnung des Führungsrohres 4 muß dabei derart sein, daß dessen Symmetrieachse (nicht gezeigt) mit dem Fadenlauf im Bereich der Austrittsmündung zusammenfällt.

Bei Fig. 3 und 5 liegt der Mündungsrand 18 resp. 18.2 in einer Ebene, die zu einer gedachten, die Achsen der Abgangswalzen beinhaltenden Ebene im wesentlichen parallel liegt.

Die Fig. 7 bis 9 zeigen je eine Austrittsmündung mit einer gegen das Abgangswalzenpaar 5 gerichteten Strömungsumlenkung.

In Fig. 7 weist die Wand des Führungsrohres 4 im Bereich der Mündung ein Bogenstück 21, in Figur 8 ein Umlenkteil 22 und in Fig. 9 ein Umlenkteil 23 auf. Das Bogenstück 21 sowie die Umlenkteile 22 und 23 unterstützen die Umlenkung der Strömung und des Garnes beim Einziehen in den konvergierenden Raum 19.

Das Bogenstück 21 ist durch das Abbiegen des Führungsrohres 4 im in Fig. 7 gezeigten Mündungsbereich gebildet. Die Umlenkteile 22 und 23 sind flache Plattenteile, welche, wie in Fig. 8 resp. 9 gezeigt, mit einem Neigungswinkel a resp. β an einer im Mündungsbereich angefrästen Fläche des Führungsrohres 4 befestigt sind.

Das Maß der Biegung des Bogenstückes 21 resp. das Maß der Neigungswinkel a resp. ß hängt von der Schrägstellung des Abgangswalzenpaares 5 zum Führungsrohr 4, sowie von der Geschwindigkeit der Luftströmung ab und wird in der Praxis empirisch ermittelt.

Fig. 9 zeigt eine weitere, die Strömungsrichtung beeinflussende Maßnahme, bei welcher der Abstand zwischen der zylindrischen Oberfläche des Abgangswalzenpaares 5 und den Mündungsrand 18.6 im untersten Bereich, d. h. gegenüber der unteren Walze 5.1, am kleinsten ist, und zum obersten Bereich des Rands 18.6 hin allmählich zunehmend vergrößert wird. Durch diese Maßnahme kann der Luftaustritt im untersten Bereich des Rands 18.6 derart gestaltet werden, daß mit Sicherheit das Garn 12 nicht an der unteren Abgangswalse 5.1 an der Kante 20.6 vorbei ins Freie, sondern in den konvergierenden Raum 19 gefördert wird.

Die durch das Führungsrohr 4 strömende Luftmenge entspricht der von der Dralldüse 3 abgegebenen Luftmenge.

Beim Beginn des Spinnprozesses, d. h. beim Ansaugen des unverspinnten Garnes durch die Dralldüse 3 und dem anschließenden Spinnen und Weiterfördern mittels der von der Dralldüse 3 benötigten Luftmenge, wird das freie Garnende des Garnes 12 durch das Führungsrohr 4 gegen und in den konvergierenden Raum 19 gelenkt, so daß es vom Walzenpaar 5 erfaßt werden kann.

Aus strömungstechnischen Gründen kann das Führungsrohr 4 einen sich gegen das Abgangswalzenpaar 5 hin weitenden Konus (nicht gezeigt) aufweisen. Dieser Konus kann dabei auf der ganzen Länge des Führungsrohres denselben Öffnungswinkel (nicht gezeigt) aufweisen. Der Öffnungswinkel soll jedoch auch dann, wenn das Führungsrohr nicht auf der ganzen Länge einen Konus aufweist, nicht wesentlich größer als der Öffnungswinkel des Ausgangskanals sein.

Der vorgenannte Mündungsquerschnitt ist in Fig. 3 der Querschnitt der Mündungsöffnung selbst, während es in den übrigen Figuren derjenige noch die ganze umlaufende Rohrwand treffende Querschnitt ist, dem unmittelbar anschließend die schräg geschnittene Mündung (Fig. 5) oder die profilierte Mündung (Fig. 4 und 6 bis 9) folgt.

Ein Vorteil der strömungstechnisch günstigen Gestaltung des Führungsrohres besteht in der Möglichkeit, dadurch das durch den Luftaustritt entstehende Geräusch zu dämpfen.

Mit Fig. 2 ist gezeigt, daß die Düsenspinnvorrichtung auch in einer nach oben gerichteten Spinnrichtung verwendet werden kann. Gleiche Bauteile sind in dieser Variante mit denselben Bezugszeichen wie in Fig. 1 gekennzeichnet.

Eine nicht gezeigte Verwendung der Düsenspinn-Vorrichtung in horizontaler Lage ist ebenfalls möglich.

## Patentansprüche

1. Düsenspinnvorrichtung mit einer einem Lieferwalzenpaar (2) anschließend angeordneten pneumatischen Dralldüse (3) zur Übernahme eines von dem Lieferwalzenpaar (2) abgelieferten unverspinnten Garnes, sowie mit einem der Dralldüse (3) nachgeordneten Abgangswalzenpaar (5) zur Übernahme des von der Dralldüse (3) abgelieferten versponnenen Garnes (12), dadurch gekennzeichnet, daß der Dralldüse (3) ein pneumatisches Führungsrohr (4) angeschlossen ist, welches derart nahe an das Abgangswalzenpaar (5) heranragt, daß das Garn (12) in den konvergierenden Raum (19) des Abgangswalzenpaares (5) gefördert und dadurch vom Abgangswalzenpaar (5) selbsttätig erfaßt wird, wobei der zwischen dem umlaufenden Mündungsrand (18,18.1, 18.2, 18.3, 18.4, 18.5, 18.6) des pneumatischen Führungsrohres (4) und der zylindrischen Oberfläche des Abgangswalzenpaares (5) sich ergebende Luftaustrittsquerschnitt im wesentlichen nicht kleiner ist als ein senkrecht zur Strömungsrichtung gemessener Mündungsquerschnitt des pneumatischen Führungsrohres (4).

2. Düsenspinnvorrichtung nach Anspruch 1, dadurch gekennzeichnet, daß das pneumatische Führungsrohr (4) keine schroffe Querschnittsveränderungen aufweist.

3. Düsenspinn-Vorrichtung nach Anspruch 1 oder 2, dadurch gekennzeichnet, daß der Mündungsrand (18,18.2) des pneumatischen Führungsrohres (4) in einer Ebene liegt.

4. Düsenspinn-Vorrichtung nach Anspruch 3, dadurch gekennzeichnet, daß die Ebene zu einer gedachten, die Achsen der Abgangswalzen (5) enthaltenen Ebene im wesentlichen parallel liegt.

5. Düsenspinn-Vorrichtung nach Anspruch 1 oder 2, dadurch gekennzeichnet, dan der Mündungsrand (18.1, 18.3, 18.4, 18.5, 18.6) des pneumatischen Führungsrohres (4) teilweise in den konvergierenden Raum (19) zwischen den Abgangswalzen (5) hineinragend im wesentlichen der zylindrischen Oberfläche des Abgangswalzenpaares (5) angepaßt ist.

6. Düsenspinn-Vorrichtung nach Anspruch 5, dadurch gekennzeichnet, daß der Abstand zwischen der zylindrischen Oberfläche des Abgangswalzenpaares (5) und dem Mündungsrand (18.1,18.3,18.4,18.5) des pneumatischen Führungsrohres (4) über dessen Umpfang im wesentlichen gleichbleibend ist.

7. Düsenspinn-Vorrichtung nach Anspruch 5, dadurch gekennzeichnet, daß sich der Abstand zwischen der zylindrischen Oberfläche des Abgangswalzenpaares (5) und dem Mündungsrand (18.6) des pneumatischen Führungsrohres (4) über dessen Umpfang ändert.

8. Düsenspinn-Vorrichtung nach Anspruch 7, dadurch gekennzeichnet, dan der Abstand zwischen der zylindrischen überfläche des Abgangswalzenpaares (5) und Mündungsrand (18.6) des pneumatischen Führungsrohres (4) im Bereich einer dem stromab äußersten Ende des Führungsrohres (4) näherliegenden ersten Walze (5.1) des Abgangswalzenpaares (5) kleiner ist als im Bereich einer diesen Ende entfernter liegenden zweiten Walze (5.2) des Abgangswalzenpaares (5).

## Claims

1. Jet spinning device with a pneumatic twisting nozzle (3) arranged downstream from a feed roller pair (2) in order to receive an unspun yarn delivered by the feed roller pair (2), and with a delivery roller pair (5) arranged after the twisting nozzle (3) to receive the spun yarn (12) delivered by the twisting nozzle (3), characterised in that the twisting nozzle (3) adjoins a pneumatic guide tube (4) which projects so close to the delivery roller pair (5) that the yarn (12) is forwarded into the converging space (19) of the delivery roller pair (5) and is thus automatically taken up by the delivery roller pair (5), the arrangement being such that the air flow section arising between the circumferential rim (18, 18.1, 18.2, 18.3, 18.4, 18.5, 18.6) of the opening of the pneumatic guide tube (4) and the cylindrical surface of the delivery roller pair (5) is not substantially smaller than a section of the opening of the pneumatic guide tube (4) measured at right angles to the direction of the flow.

2. Jet spinning device according to claim 1 characterised in that the pneumatic guide tube (4) has no sudden variations in cross section.

3. Jet spinning device according to claim 1 or 2 characterised in that the rim (18, 18.2) of the opening of the pneumatic guide tube (4) lies in a plane.

4. Jet spinning device according to claim 3 characterised in that the plane lies substantially parallel to an imaginary plane containing the axes of the delivery rollers (5).

5. Jet spinning device according to claim 1 or 2 characterised in that the rim (18.1, 18.3, 18.4, 18.5, 18.6) of the opening of the pneumatic guide tube (4) projects partly into the converging space (19) between the delivery rollers (5) and is substantially adapted to the cylindrical surface of the delivery roller pair (5).

6. Jet spinning device according to claim 5 characterised in that the spacing between the cylindrical surface of the delivery roller pair (5) and the rim (18.1, 18.3, 18.4, 18.5) of the opening of the pneumatic guide tube (4) is substantially constant around the tube periphery.

7. Jet spinning device according to claim 5 characterised in that the spacing between the cylindrical surface of the delivery roller pair (5) and the rim (18.6) of the opening of the guide tube (4) varies over the tube periphery.

8. Jet spinning device according to claim 7 characterised in that the spacing between the cylindrical surface of the delivery roller pair (5) and the rim (18.6) of the opening of the pneumatic guide tube (4) is smaller in the region of a first roller (5.1) of the delivery roller pair (5) lying closer to the downstream extremity of the guide tube (4) than in the region of a second roller (5.2) of the delivery roller pair (5) further from the said extremity.

## Revendications

1. Dispositif de filature à tuyère, avec une buse pneumatique de torsion (3) disposée après une paire de cylindres de livraison (2), pour la réception d'un fil non filé, délivré par la paire de cylindres de livraison (2), ainsi qu'avec une paire de cylindres d'extraction (5) disposée après la buse de torsion (3) pour la réception du fil filé, (12), délivré par la buse de torsion (3), caractérisé par le fait qu'un tuyau pneumatique de guidage (4) est raccordé à la buse de torsion (3) qui s'approche aussi près que possible de la paire de cylindres d'extraction (5), de sorte que le fil (12) est transporté dans l'espace convergent (19) de la paire de cylindres d'extraction (5) et est, par cela, saisi automatiquement par la paire de cylindres d'extraction (5), procédé dans lequel la section de sortie d'air, qui est produite entre le bord périphérique de l'embouchure (18, 18.1, 18.2,18.3,18.4,18.5,18.6) du tuyau pneumatique de guidage (4) et les surfaces cylindriques de la paire de cylindres d'extraction (5), est principalement inférieure une section d'embouchure du tuyau pneumatique de guidage (4), mesurée perpendiculairement au sens d'écoulement.

2. Dispositif de filature à tuyère selon revendication 1, caractérisé par le fait que le tuyau pneumatique de guidage (4) ne possède pas de changements de section abruptes.

3. Dispositif de filature à tuyère selon revendication 1 ou 2, caractérisé par le fait que le bord de l'embouchure (18, 18.2) du tuyau pneumatique de guidage (4) est situé dans un plan.

4. Dispositif de filature à tuyère selon revendication 3, caractérisé par le fait que le plan est essentiellement parallèle à un plan imaginé comprenant les axes des cylindres d'extraction (5).

5. Dispositif de filature à tuyère selon revendication 1 ou 2, caractérisé par le fait que le bord d'embouchure (18.1, 18.3, 18.4, 18.5, 18.6) du tuyau pneumatique de guidage (4), qui s'avance partiellement dans l'espace convergent (19) compris entre les cylindres d'extraction (5), est approprié principalement à la surface cylindrique de la paire de cylindres d'extraction (5).

6. Dispositif de filature à tuyère selon revendication 5, caractérisé par le fait que la distance comprise entre les surfaces cylindriques de la paire de cylindres d'extraction (5) et le bord d'embouchure (18.1, 18.3, 18.4, 18.5) du tuyau pneumatique de guidage (4) reste essentiellenent égale sur toute sa périphérie.

7. Dispositif de filature à tuyère selon revendication 5, caractérisé par le fait que la distance comprise entre les surfaces cylindriques de la paire de cylindres d'extraction (5) et le bord d'embouchure (18.6) du tuyau pneumatique de guidage (4) change sur sa périphérie.

8. Dispositif de filature à tuyère selon revendication 7, caractérisé par le fait que la distance comprise entre les surfaces cylindriques de la paire de cylindres d'extraction (5) et le bord d'embouchure (18.6) du tuyau pneumatique de guidage (4), dans la zone où l'extrémité extérieure du tuyau de guidage (4) s'approche plus du premier cylindre (5.1) de la paire de cylindres d'extraction (5) est plus petite que dans la zone d'un deuxième cylindre (5.2) de la paire de cylindres d'extraction (5), située plus loin de cette extrémité.
